# EUROPÄISCHE PATENTSCHRIFT

(11) **EP 0 468 266 B1**
(45) Veröffentlichungstag und Bekanntmachung des Hinweises auf die Patenterteilung: **17.01.1996**
(21) Anmeldenummer: 91111333.0
(22) Anmeldetag: 08.07.1991
(51) Int. Cl.: B30B 3/00, F16C 13/00, G03F 3/10

(54) **Vorrichtung zum Stützen einer druckbelasteten Walze**
Device for supporting a pressurised cylinder
Dispositif pour l'étaiement d'un cylindre sous pression

(30) Priorität: 27.07.1990 DE 4023944
(43) Veröffentlichungstag der Anmeldung: 29.01.1992
(73) Patentinhaber: DU PONT DE NEMOURS (DEUTSCHLAND) GMBH, D-61343 Bad Homburg v.d.H. (DE)
(72) Erfinder: Konermann, Herbert, W-4540 Lengerich (DE)
(74) Vertreter: Gossel, Hans K., Dipl.-Ing.

(56) Entgegenhaltungen:
- CH-A- 378 600
- DE-A- 4 018 295
- DE-B- 1 111 003
- FR-A- 2 214 008
- US-A- 2 718 827
- US-A- 3 736 869

## Beschreibung

Die Erfindung betrifft eine Vorrichtung zum Stützen einer druckbelasteten Walze nach dem Oberbegriff des Patentanspruchs 1.

Bei druckbelasteten Walzen, insbesondere den Walzen eines Preßwalzenpaares, besteht das Problem, daß unter der Walze oder durch den Walzenspalt hindurchlaufende flache Werkstücke oder Bahnen über ihre Breite selbst dann nicht gleichmäßig mit Druck belastet werden, wenn die Walze oder Walzen von Gegendruckwalzen oder Stützrollen abgestützt sind, weil auch diese oder deren Träger sich durchbiegen können. Bei einer aus der älteren, aber nicht vorveröffentlichten Patentanmeldung gemäß DE-A-40 18 295 bekannten Vorrichtung der eingangs angegebenen Art zum Prüfen der Farbauszüge eines Mehrfarbendruckes hat sich gezeigt, daß die Preßwalzen des Preßwalzenpaares den durchlaufenden Bildträger mit aufgelegter Farbfolie über ihre Breite nicht gleichmäßig belasten, weil sich auch der Träger für die Preßrollen, die sich auf der oberen Preßwalze abstützen, und die die untere Preßwalze stützende Gegendruckrolle durchbiegen könnte, so daß die Linienpressung in den Endbereichen zwischen den Preßrollen größer ist als in deren mittlerem Bereich. Der Träger für die oberen Andrückrollen kann sich durchbiegen, weil an dessen seitlichen Bereichen diesen auf- und abbewegende Spindeln angreifen.

Aus DE-A-11 11 003 ist eine Stützvorrichtung bekannt, bei der eine dünne biegsame Arbeitswalze durch eine Reihe von jeweils paarweise vorgesehenen Druckrollen abgestützt ist, von denen jedes Paar aus zwei nebeneinander und parallel zueinander in einem Lagerkörper gelagerten Druckwalzen besteht. Der Lagerkörper ist durch Zapfen, die sich in der mittleren Querebene der Druckrollen befinden, um eine quer zu den Drehachsen der Druckrollen verlaufende Schwenkachse in vertikalen Führungen des Gestells auf- und abbewegbar geführt und wird durch Kolben, deren Zylinder gestellfest angeordnet sind, im Bereich seiner beiden Enden belastet. Die Zylinder sämtlicher Lagerkörper der paarweise vorgesehenen Druckrollen sind an eine gemeinsame Druckmittelquelle angeschlossen, so daß sämtliche Druckrollen den gleichen Stützdruck auf die Arbeitswalze ausüben. Die bekannte Stützvorrichtung besitzt insbesondere wegen der für jedes Druckrollenpaar erforderlichen beiden hydraulischen Druckmittel-Kolben-Zylinder Einheiten eine aufwendige Bauweise.

Aufgabe der Erfindung ist es, eine einfachere Stützvorrichtung der eingangs angegebenen Art zu schaffen, die gewährleistet, daß eine durch diese abgestützte Walze einen flachen unter dieser hindurchlaufenden Gegenstand mit im wesentlichen gleicher Pressung über ihre Länge belastet.

Erfindungsgemäß wird diese Aufgabe durch die kennzeichnenden Merkmale des Patentanspruchs 1 gelöst. Die waagenbalkenartige Lagerung des Rollenträgers gewährleistet, daß die auf diesem gelagerten Rollen stets mit gleicher Kraft die Druckwalze stützen, so daß eine Durchbiegung der Walze verhindert, zumindest aber wesentlich herabgesetzt ist.

Wird die erfindungsgemäße Vorrichtung zum Stützen der beiden Preßwalzen eines Preßwalzenpaares einer Vorrichtung zum Prüfen der Farbauszüge eines Mehrfarbendruckes der eingangs angegebenen Art verwendet, wird der durch den Walzenspalt des Preßwalzenpaares hindurchlaufende Bildträger mit aufgelegter Farbträgerfolie über seine Breite mit etwa gleicher Linienpressung belastet, so daß sich ein gutes Bild ergibt, das nicht durch unterschiedliche Pressung verfälscht ist.

Zweckmäßigerweise sind die zu stützende Walze bzw. die zu stützenden Walzen über ihre Länge durch mehrere Paare von auf Rollenträgern gelagerten Stützrollen abgestützt.

In weiterer Ausgestaltung der Erfindung ist vorgesehen, daß jeweils zwei Rollenträger auf einem weiteren waagebalkenartigen Träger gelagert sind, der in der Mitte zwischen den beiden Lagern der Rollenträger um eine zu der Drehachse der Rollen querverlaufende Achse auf einem gestellfesten oder einem gestellfest gehaltenem Träger oder Tragteil gelagert ist. Durch diese doppelte waagebalkenartige Lagerung von vier Stützrollen kann deren Stützkraft auf einen Punkt reduziert werden, der sich an einem besonders ausgesteiften oder Tragteil befindet. Sind mehrere jeweils zwei Rollenträger tragende waagebalkenartige Träger vorgesehen, können deren Lagerpunkte so gewählt werden, daß sie etwa gleiche Stützkräfte aufzunehmen vermögen, so daß sämtliche Stützrollen mit im wesentlichen gleicher Stützkraft an die abzustützende Walze oder Walzen angestellt werden können.

Zweckmäßigerweise sind die Rollenträger und gegebenenfalls auch die diese lagernden weiteren waagebalkenartigen Träger symmetrisch zu der mittleren Querebene der zu stützenden Walzen angeordnet, so daß sich zusätzlich auch durch diese Symmetrie etwa gleich große Abstützkräfte für die Stützrollen ergeben.

Ein Ausführungsbeispiel der Erfindung wird nachstehend anhand der Zeichnung an einer Vorrichtung zum Prüfen der Farbauszüge eines Mehrfarbendruckes näher beschrieben, wobei
Fig.1 eine Vorderansich der Vorrichtung und
Fig.2 einen mittleren Schnitt durch die Vorrichtung
zeigt.

Das Maschinengestell der Vorrichtung besteht aus den beiden Seitenwänden 1,2, die durch eine Traverse 3 fest miteinander verbunden sind. Auf die Traverse 3 sind die Lagerböcke 4',5' aufgeschweißt, welche über zylinderschalenförmige Lager die Rollenträger 4'',5'' lagern, die ihrerseits die Lagerböcke 4,5 für die Stützrollen 6 tragen. Die Stützrollen 6 stützen eine untere Anpreßwalze 7 ab, die in den beiden Seitenwänden 1,2 antreibbar gelagert ist. Zum Zwecke ihres Antriebs ist ein Lagerzapfen seitlich aus der Seitenwand 1 herausgeführt und trägt ein Kettenrad 9. Dieses Kettenrad 9 steht über eine Kette 10 mit einem Kettenrad 11 eines Getriebemotors 12 in Verbindung.

Eine obere Preßwalze 18 ist von Stützrollen 21 abgestützt, die über Lagerböcke 23 auf waagebalkenartig gelagerten Rollenträgern 23' gelagert sind. Die Rollenträger 23' sind über zylinderschalenförmige Lager 21' an den Enden von weiteren lagebalkenartig gelagerten Trägern 23'' gelagert. Diese waagebalkenartigen Träger 23' sind wiederum über zylinderschalenförmige Lager 21'' an dem Stegteil eines bügelförmigen Trägers 28' gelagert, der von einer Spindel 26, die ein Getriebegehäuse 28 durchsetzt, auf- und abgefahren werden kann, wenn ein Motor 31 in Betrieb gesetzt wird. Das Getriebegehäuse 28 und der Motor 31 sind mit einer Konsole 33 verbunden, die mit den Seitenwänden 1,2 fest verschraubt ist.

Der grundsätzliche Aufbau der Vorrichtung zum Prüfen der Farbauszüge eines Mehrfarbendruckes ist aus der Patentanmeldung P 40 18 295.9 bekannt.

Um den die Stützlager für die Rollenträger und den waagebalkenartigen Trägern eine größere Steifigkeit zu verleihen, können diese zusätzlich im Bereich der Stützlager abgestützt oder ausgesteift sein.

## Patentansprüche

1. Vorrichtung zum Stützen einer druckbelasteten Walze (7, 18), bestehend aus sich auf dieser abstützenden und in einem Gestell (1, 2) gelagerten Stützrollen (6, 21), die auf einem Rollenträger (4'', 5''; 23') gelagert sind, der in der Mitte um eine zu der Drehachse der Stützrollen rechtwinklige Achse schwenkbar ist, vorzugsweise zum Stützen der Walzen eines Preßwalzenpaares vorzugsweise einer Vorrichtung zum Prüfen der Farbauszüge eines Mehrfarbendruckes, welche Vorrichtung zum Prüfen der Farbauszüge eines Mehrfarbendruckes aus einem in einem Gestell gelagerten, aus voneinander abhebbaren Walzen gebildeten Preßwalzenpaar besteht, durch dessen Walzenspalt ein Bildträger, der aus einer Trägerfolie mit einer belichteten, bildmäßig klebrige und nicht klebrige Bereiche aufweisenden fotoempfindlichen Schicht besteht, mit einer auf diesen Bildträger aufgelegten Farbfolie, bestehend aus einer Farbträgerfolie mit einer Farbschicht, derart hindurchgeführt wird, daß Teile der Farbschicht an den klebrigen Stellen des Bildträgers haftenbleiben,
**dadurch gekennzeichnet**,
daß zwei Stützrollen (6, 21) im axialen Abstand voneinander auf dem Rollenträger (4'', 5''; 23') gelagert sind, der in der Mitte zwischen den Stützrollen (6, 21) waagebalkenartig durch die zu der Drehachse der Stützrollen rechtwinkelige Schwenkachse (4', 5'; 21') auf einem gestellfesten oder einem gestellfest gehaltenem Träger (3) oder Tragteil (28') gelagert und abgestützt ist.

2. Vorrichtung nach Anspruch 1, dadurch gekennzeichnet, daß die zu stützende Walze oder Walzen (7,18) über ihre Länge durch mehrere Paare von auf Rollenträgern (4'',15'',23') gelagerten Stützrollen abgestützt sind.

3. Vorrichtung nach Anspruch 1 oder 2, dadurch gekennzeichnet, daß jeweils 2 Rollenträger (23') auf einem weiteren waagebalkenartigen Träger (23'') gelagert sind, der in der Mitte zwischen den beiden Lagern (23) der Rollenträger (23') um eine zu der Drehachse der Rollen (21) quer verlaufende Achse auf einem gestellfesten oder einem gestellfest gehaltenem Träger oder Tragteil (28') gelagert ist.

4. Vorrichtung nach einem der Ansprüche 1 bis 3, dadurch gekennzeichnet, daß die Rollenträger und gegebenenfalls die diese lagernden weiteren waagebalkenartigen Träger symmetrisch zu der mittleren Querebene der zu stützenden Walzen (7,18) angeordnet sind.

## Claims

1. A device for supporting a pressure roll (7, 18), consisting of supporting rolls (6, 21) which are positioned against the pressure roll and are assembled in a frame (1, 2), the supporting rolls (6, 21) running on bearings on a roll carrier (4'', 5''; 23'), which is centrically swivelling around an axis perpendicular to a rotational axis of the supporting rolls, preferably for the purpose of supporting the rolls of a laminating pressure roll pair, the device preferably being used for color proofing a multi-color print, said device for color proofing a multi-color print consistsing of a pair of rolls which are assembled in a frame, and which are separable from each other through whose gap an image bearing element, consisting of a support with an exposed layer having imagewise tacky and non-tacky areas and a colored film placed on top of the exposed layer, said colored film consisting of a base film with a dye coating, is transported such that portions of the dye layer adhere to the tacky areas of the image bearing element,
characterized by the fact
that two supporting rolls (6, 21) run on bearings at a distance from each other on the roll carrier (4'', 5''; 23') which is mounted on bearings and supported balance-strut-like centrically between the support rolls (6, 21) on a swivelling axis (4', 5'; 21'), which is perpendicular to the rotational axis of the support rolls, and supported on a support (3) or supporting piece (28'), which is held in a fixed position or is itself fixed with respect to the frame.

2. A device according to claim 1, characterized by the fact that the roll or rolls (7, 18) to be supported are braced over their length by several pairs of support rolls which are held on roll carriers (4'', 5''; 23').

3. A device according to claim 1 or 2, characterized by the fact that two roll carriers (23') respectively are held on a additional balance-strut-like carrier (23''), which is supported in the middle between the two bearings (23) of the roll carriers (23'), around an axis which is perpendicular to the rotational axis of the rolls (21), on a support or supporting piece (28'), which is held in a fixed position or is itself fixed with respect to the frame.

4. A device according to one of the claims 1 to 3, characterized by the fact that the roll carriers and, if present, the additional balance-strut-like carriers which brace them, are arranged symmetrically with respect to the center cross sectional plane of the rolls (7, 18) which are to be braced.

## Revendications

1. Dispositif pour l'étaiement d'un cylindre (7, 18) sollicité par une pression, constitué de rouleaux d'appui, (6,21) soutenant ce cylindre et montés dans un bâti (1,2), qui sont montés sur un support de rouleaux (4'',5'';23'), ledit support de rouleaux étant monté à rotation en son milieu autour d'un axe perpendiculaire à l'axe de rotation des rouleaux d'appui, de préférence pour soutenir les cylindres d'une paire de cylindres de pressage, de préférence d'un dispositif de contrôle des teintes de couleur d'une impression polychrome, ledit dispositif de contrôle des teintes de couleur d'une impression polychrome étant constitué d'une paire de cylindres de pressage montés dans un bâti et constitués de cylindres susceptibles d'être séparés les uns des autres, paire de cylindres dans l'intervalle entre lesquels sont passés
un support d'image constitué d'une feuille de support avec une couche photosensible ayant été exposée, et formant une image présentant des zones adhésives et non adhésives,
et une feuille de couleur, placée sur ce support d'image et constituée d'une feuille support de couleur avec une couche colorante,
le support d'image et la feuille de couleur étant passés dans l'intervalle de telle sorte manière que des parties de la couche colorante restent collées aux endroits adhésifs du support d'image,
caractérisé en ce que deux rouleaux d'appui (6, 21) sont montées sur le support de rouleaux (4'', 5''; 23') à distance l'un de l'autre le long de l'axe, ledit support de rouleaux étant monté à rotation et soutenu en son milieu entre les rouleaux d'appui (6, 21), à la façon d'un fléau de balance, par l'intermédiaire de l'axe de pivotement (4', 5'; 21') perpendiculaire à l'axe de rotation des rouleaux d'appui, sur un support (3) ou une partie support (28') fixe par rapport au bâti ou monté rigidement sur le bâti.

2. Dispositif selon la revendication 1, caractérisé en ce que le ou les cylindres (7, 18) à étayer sont soutenus sur leur longueur par plusieurs paires de rouleaux d'appui montés sur des supports de rouleaux (4'', 5'', 23').

3. Dispositif selon la revendication 1 ou 2, caractérisé en ce que chaque fois deux supports de rouleaux (23') sont montés sur un support (23'') supplémentaire, réalisé à la façon d'un fléau de balance et monté à rotation en son centre entre les deux paliers (23) des supports de rouleaux (23') autour d'un axe transversal par rapport à l'axe de rotation des rouleaux (21), sur un support ou une partie support (28') fixe par rapport au bâti ou monté rigidement sur celui-ci.

4. Dispositif selon l'une des revendications 1 à 3, caractérisé en ce que les supports de rouleaux et, le cas échéant, les supports supplémentaires en fléau de balance leur servant de palier, sont disposés symétriquement par rapport au plan transversal médian des cylindres (7,18) à soutenir.
